# EUROPÄISCHE PATENTSCHRIFT

(11) **EP 0 324 159 B1**
(45) Veröffentlichungstag und Bekanntmachung des Hinweises auf die Patenterteilung: **16.12.1992**
(21) Anmeldenummer: 88121646.9
(22) Anmeldetag: 24.12.1988
(51) Int. Cl.: F02P 3/045

(54) **Schliesszeitregelung für Brennkraftmaschine mit ausgelagerter Zündendstufe**
Dwell control in a combustion engine with a separated final ignition stage
Commande du temps de fermeture pour moteur à combustion avec étage final d'allumage distinct

(30) Priorität: 15.01.1988 DE 3800932
(43) Veröffentlichungstag der Anmeldung: 19.07.1989
(73) Patentinhaber: TEMIC TELEFUNKEN microelectronic GmbH, 74072 Heilbronn (DE); Volkswagen Aktiengesellschaft, 38436 Wolfsburg (DE)
(72) Erfinder: Dömland, Christoph, Ing.grad., D-3180 Wolfsburg 1 (DE); Günter, Leicht, Dipl.-Ing., D-8602 Stegaurach (DE); Rodenheber, Rainer, Dipl.-Phys., D-7100 Heilbronn (DE); Friedrich, Ulrich, Dipl.-Ing.(FH), D-7101 Ellhofen (DE); Niemetz, Lienhard, D-8540 Rednitzhembach (DE)
(74) Vertreter: Maute, Hans-Jürgen, Dipl.-Ing.

(56) Entgegenhaltungen:
- EP-A- 0 132 985
- DE-A- 3 402 537
- DE-A- 3 447 341
- FR-A- 2 396 176
- FR-A- 2 586 062
- US-A- 4 317 437
- US-A- 4 324 216
- Impulse 7/1987 (Hauszeitschrift des VW AG), Seiten 25-28

## Beschreibung

Die Erfindung betrifft eine Schließzeitregelung für Brennkraftmaschinen mit einer den Zündspulenstrom schaltenden Zündendstufe und einem Mikrocomputer mit seiner Ansteuerstufe, wobei auf der die Zündendstufe und die Ansteuerstufe verbindenden Steuerleitung, die den Stromfluß in der Primärwicklung der Zündspule bestimmenden Pegel anliegen.

Moderne Motorsteuerungskonzepte bedienen sich heute der vielfältigen Möglichkeiten von Mikrocomputern, wodurch beispielsweise Zündwinkel und Einspritzzeiten als Funktion verschiedener Parameter gesteuert bzw. geregelt werden können. Ziel ist es unter anderem eine Optimierung des Motorbetriebszustandes zu erreichen.

Da Mikrocomputer den extremen Umweltbedingungen in einem PKW-Motorraum, wie beispielsweise Hitze, Feuchtigkeit und Temperaturwechsel, nicht gewachsen sind, ging man schon früh den Weg, die komplexen und empfindlichen Elektronik-Baugruppen innerhalb der Fahrgastzelle unterzubringen. Die erforderlichen Leistungstreiber für die Zündspule bzw. die Einspritzventile wurden in demselben Gehäuse mit untergebracht. Um die Verlustleistung zu verringern, bedient man sich sogenannter getakteter Endstufen, wodurch sich aber unter anderem Probleme der Störsicherheit ergaben, da Mikrocomputer und getaktete Endstufe nicht immer zufriedenstellend zusammenarbeiteten.

Aufgrund dieser Probleme zielen nun neuere Konzepte auf eine Dezentralisierung der Leistungstreiber zum jeweiligen Stellglied hin ab. Dabei sollen diese ausgelagerten Endstufen eine gewisse "Intelligenz" besitzen und mit möglichst wenig Leitungen, unter anderem auch wegen der Störsicherheit, mit der Mikrocomputer-Steuerzentrale verbunden werden, um wirtschaftlich zu sein.

Ein aus Dömland, C.; Lehrach, M. "Ausgelagerte Endstufen zur Entlastung von Fahrzeug-Elektronik", Impulse 7/1987 (Hauszeitschrift der VW AG), Seite 25 - 28, insbesondere Abbildung 1, Varianten 5 und 6, bekanntes Konzept besteht aus einem Zündtransformator, an dem eine Leistungsendstufeneinheit direkt angebracht wird. Diese Endstufeneinheit wird mit nur 3 Anschlüssen verbunden, nämlich mit der Kfz-Batterie, der Fahrzeugmasse und der Ansteuerzentrale.

Aufgrund der aktuellen Meßdaten für Batteriespannung, Drehzahl und Saugrohrunterdruck bestimmt der Mikrocomputer den Zündzeitpunkt t_{z} und den Zeitpunkt für den Ladestrombeginn tₛ der Zündspule. Diese Zeiten sind z. B. in entsprechenden Kennfeldern abgespeichert. Als Bezugsmarke dient dem Mikrocomputer beispielsweise eine Spannungsflanke, die immer dann auftritt, wenn der mechanische Stand der Kurbelwelle einen definierten Punkt erreicht hat. Gewisse Schaltungsmittel sorgen dafür, daß der Primärzündspulenstrom I_{PR} auf den Wert I_{PR,max} begrenzt wird, wodurch auf der Primärseite der Zündspule eine Energie Eₚ mit dem konstanten Wert

${\text{E}}_{\text{p}} {\text{= I²}}_{\text{PR,max}} {\text{· L}}_{\text{p}} \text{/2}$

gespeichert wird (Lₚ = Induktivität der Primärspule). Steht der I_{PR, max}-Wert zu lange an der Zündspule an, so entsteht in der Endstufe eine hohe Verlustleistung. Der Zeitpunkt des Ladestrombeginns muß also so gelegt werden, daß zum Zündzeitpunkt t_{z} die gewünschte Zündenergie Eₚ auf der Primärseite der Zündspule zur Verfügung steht. Die Ladezeit (t_{z} - tₛ) sollte daher weder zu lang sein, um nicht unnötige Verluste in der Endstufe entstehen zu lassen, noch sollte sie zu kurz sein, da ansonsten die notwendige Zündenergie Eₚ nicht erreicht werden kann. In der Regel wird die Ladezeit (t_{z} - tₛ) mit einer gewissen Zeitreserve beaufschlagt, um auch Streuungen der Parameter der beteiligten Bauelemente, auch aufgrund von Temperaturabhängigkeiten abzufangen, d.h., es wird der Zündspule eine längere Ladezeit als notwendig zugesprochen.

Auch bei dynamischen Änderungen, wie Abbremsen, Beschleunigen, unrunder Leerlauf, kann eine Steuerung der Endstufe ungünstiges Verhalten aufweisen, indem entweder der maximale Zündspulenstrom I_{PR, max} nicht er reicht wird, bzw. der maximale Zündspulenstrom I_{PR,max} zu lange ansteht.

Der Erfindung liegt die Aufgabe zugrunde, eine Vorrichtung zur Schließzeitregelung anzugeben, die eine Steuerung der ausgelagerten Zündendstufe über einen geschlossenen Regelkreis ermöglicht, wobei zwischen der Ansteuereinheit des Mikrocomputers und der Zündendstufe möglichst wenig Verbindungsleitungen vorhanden sein sollen.

Diese Aufgabe wird bei einer Vorrichtung der eingangs erwähnten Art nach der Erfindung dadurch gelöst, daß diese Steuerleitung als einzige Verbindung zwischen der Zündendstufe und der Ansteuerstufe bidirektional, im Sinne eines Regelkreises, genutzt wird.

Der wesentliche Vorteil der erfindungsgemäßen Schließzeitregelung besteht in der Verwendung der die Endstufe und den Mikrocomputer verbindenden Steuerleitung auch als Rückleitung. Auf diese Weise ergibt sich ein geschlossener Regelkreis, wodurch der Einsatzzeitpunkt der Schließzeit optimal mit Hilfe des Mikrocomputers geregelt wird. Hierdurch ergeben sich eine Reihe von weiteren Vorteilen, nämlich eine geringere Wärmebelastung der ausgelagerten Zündendstufe sowie eine geringere Störanfälligkeit durch die bidirektionale Verwendung der Steuerleitung, wobei das zu einem geringeren Materialeinsatz führt, wodurch auch die Wirtschaftlichkeit des Systems sichergestellt ist.

Bei der erfindungsgemäßen Schließzeitregelung wird vorzugsweise das von der Zündendstufe erzeugte Signal auf der Steuerleitung zum Mikrocomputer über seine Ansteuerstufe geführt. Im Mikrocomputer wird mit Hilfe dieses Signals und des bekannten Zündzeitpunktes ein Korrekturwert für den Einsatzzeitpunkt des Ladezeitbeginns berechnet.

Dieses Signal wird in einer bevorzugten Ausführungsform der Erfindung so erzeugt, daß bei einer Überschreitung eines definierten Schwellenwertes durch den Zündspulenstrom eine definierte Absenkung des auf der Steuerleitung stehenden, die Schließzeit bestimmenden Pegels erfolgt. Bei einer anderen vorteilhaften erfindungsgemäßen Ausführung führt das Überschreiten des definierten Schwellenwertes durch den Zündspulenstrom zu einer definierten Erhöhung des die Schließzeit bestimmenden Pegels. In beiden Fällen wird jeweils die durch die Absenkung bzw. Erhöhung definierte Flanke als Auswertesignal dem Mikrocomputer über seine Ansteuerstufe zugeführt.

Bei einer besonders vorteilhaften erfindungsgemäßen Ausführung werden ein erster und ein zweiter Schwellenwert definiert, wobei der zweite Schwellenwert höher ist als der erste. Wenn der Zündspulenstrom zunächst die erste Schwelle übersteigt, wird der auf der Steuerleitung stehende, die Schließzeit bestimmende Pegel um einen definierten Betrag abgesenkt, um dann nach dem Überschreiten des zweiten Schwellenwertes durch den weiter ansteigenden Zündspulenstrom sein ursprüngliches Niveau wieder anzunehmen. Die durch diese Absenkung und nachfolgende Erhöhung des Pegels definierten Flanken werden dem Mikrocomputer als Auswertesignale zugeführt. Da nun dem Mikrocomputer zwei Signale zur Korrektur des Einsatzzeitpunktes der Schließzeit zur Verfügung stehen, ist eine verbesserte Regelung möglich.

In einer Weiterbildung der Erfindung werden die Absenkungen bzw. die Erhöhungen der die Schließzeiten bestimmenden Pegel entweder mit Hilfe von gesteuertem Spannungsteiler oder mit Hilfe gesteuerter Einströmer, die ihren Strom in einen Arbeitswiderstand treiben, durchgeführt.

Gemäß einer anderen vorteilhaften Weiterbildung der Erfindung erfolgt die Absenkung bzw. die Erhöhung der die Schließzeiten bestimmenden Pegel mit Hilfe eines durch Differentiation eines Spannungssprunges, welcher mit dem Erreichen des Stromschwellenwertes auftritt, erzeugten Hilfsimpulses.

Gemäß einer weiteren vorteilhaften Ausbildung der erfindungsgemäßen Schließzeitregelung wird die Stromanstiegszeit des Zündspulenstromes bis zum Erreichen der definierten Stromschwelle in jeder Periode, in der der Zündspulenstrom die Stromschwelle erreicht, im Mikrocomputer abgespeichert. Hierdurch kann gemäß einer weiteren bevorzugten Ausführungsform der Erfindung eine Zeitkorrektur aus der Zeitdifferenz zwischen der gespeicherten Stromanstiegszeit des Zündspulenstromes aus der Vorperiode und der aktuellen Stromanstiegszeit gebildet werden, falls die definierte Stromschwelle durch den Zündspulenstrom nicht erreicht wird.

Die Erfindung wird nachstehend anhand der Beschreibung von Ausführungsbeispielen unter Bezugnahme auf die Zeichnungen näher erläutert.

Es zeigen:
Figur 1, 2 und 3 erfindungsgemäße Schließzeitregelungen,
Figur 4a-f Diagramme zur Wirkungsweise der erfindungsgemäßen Schließzeitregelungen nach den Figuren 1, 2 und 3 und
Figur 5a-c Diagramme zur Wirkungweise des Regelalgorhythmusses der erfindungsgemäßen Schließzeitregelung nach Figur 1.

In der Figur 1 ist der prinzipielle Schaltungsaufbau der ausgelagerten Zündendstufe 1 und der Ansteuerstufe 3 dargestellt, wobei die Ansteuerstufe 3 einerseits über eine Steuerleitung 4 mit der Zündendstufe 1 verbunden ist und andererseits über zwei Leitungen 4a und 4b mit dem Mikrocomputer 2. Darüberhinaus weist die Zündendstufe 1 noch zwei weitere Anschlüsse auf, nämlich den Anschluß zur Fahrzeugbatterie 5a und den Anschluß zur Fahrzeugmasse 5b.

Im Zusammenhang mit den Diagrammen der Figuren 4a - 4d ergibt sich die folgende Wirkungsweise der Schließzeitregelung nach Figur 1:
Wird der Transistor T1 der Ansteuerstufe 3, dessen Emitter auf Masse liegt, über seinen Basiswiderstand R_{B1}, der mit der vom Mikrocomputer 2 kommenden Leitung 4b verbunden ist, nichtleitend geschaltet, so liegt an dem mit dem Kollektor des Transistors T1 verbundenen nicht invertierenden Eingang des Komparators K1 die Spannung U_{STAB} über einen Widerstand R₃ an.

Diese Spannung U_{STAB} stellt den Pegel U_{1,E} auf der Steuerleitung 4 dar, wie es in dem Diagramm der Figur 4a gezeigt ist. Liegt der invertierende Eingang des Komparators K₁ auf einem Triggerpotential mit dem Wert U_{TR}, der kleiner als U_{1,E} /2 ist, so kann der Ansteuerstrom I, den die Batterie über den Batterieanschluß 5a über den Vorwiderstand R_{V} liefert, in die mit dem Ausgang des Komparators K₁ verbundene Basis der Leistungsdarlingtonstufe T_{D} fließen. Da die Primärseite der Zündspule ZS einerseits mit der Batteriespannung U_{Batt} und andererseits mit der Emitter-Kollektor-Strecke des Endstufentransistors der Darlingtonstufe T_{D} und dem Stromfühlershunt Rₛ in Reihe geschaltet ist, beginnt der Zündspulenstrom I_{PR} durch diese Bauelemente zu fließen, wodurch der Einsatzzeitpunkt tₛ der Schließzeit bzw. Ladezeit definiert ist (vergleiche Figuren 4a und b). Der Zündspulenstrom I_{PR} nimmt in bekannter Weise exponentiell mit der Zeit so lange zu, bis an dem Stromfühlershunt R_{S} eine Spannung abfällt, die der an dem nicht invertierenden Eingang des Komparators K₂ anliegenden Referenzspannung U_{Ref} entspricht. Weil der invertierende Eingang des Komparators K₂ an dem Verbindungspunkt der Darlingtonstufe T_{D} und des Stromfühlershunts Rₛ angeschlossen ist, beginnt der Komparator K₂ einen Teil des Ansteuerstromes I nach dem Massepotential abzuleiten, da der Ausgang des Komparators K₂ mit der Basis des Leistungsdarlington T_{D} verbunden ist. Hierdurch geht die Darlingtonstufe T_{D} aus dem Schalterbetrieb in den aktiven Betrieb über, wodurch der weitere Anstieg des Zündspulenstromes I_{PR} gestoppt und auf den Wert
begrenzt wird (vergleiche Figur 4b).

Wird der Transistor T₁ über die Leitung 4b zum Zeitpunkt t_{z} vom Mikrocomputer 2 leitend geschaltet, so wird das Potential U_{E} am nichtinvertierenden Eingang des Komparators K₁ auf einen Wert abgesenkt, der kleiner als die Triggerschwelle U_{TR} ist (Fig. 4a). Dies führt dazu, daß der Komparator K₁ den Ansteuerstrom I vollständig nach Masse ableitet, wodurch der Leistungsdarlington T_{D} in den nichtleitenden Schaltzustand überführt wird. Hierdurch wird ein positiver Spannungsimpuls am Kollektor des Leistungsdarlington T_{D} auf der Primärseite der Zündspule erzeugt, der in einen Hochspannungsimpuls auf deren Sekundärseite übersetzt wird.
Der Zeitpunkt t_{z} stellt also den Zündzeitpunkt dar und die Zeitspanne (t_{z}-tₛ) die Lade- bzw. Schließzeit. Die Figuren 4a bzw. 4b stellen den zeitlichen Verlauf der Spannung am nichtinvertierenden Eingang des Komparators K₁ bzw. den Verlauf des Zündspulenstromes I_{PR} dar, der durch die schon oben beschriebenen Schaltungsmittel auf den maximalen Zündspulenstrom I_{PR,max} begrenzt wird.

Die bisher beschriebene Schaltung ist aus dem Stand der Technik bekannt.

Im folgenden werden die Schaltungsmittel sowie deren Funktionen angegeben, die zu der erfindungsgemäßen, bidirektionalen Nutzung der Steuerleitung 4 führen.
In der ausgelagerten Endstufe 1 sind dies gemäß der Figur 1 die Widerstände R₁, R₂ und R₄ und der Komparator K₃ und in der Ansteuerstufe die Widerstände R₅, R₆, R₇ und R_{B2}, der Transistor T₂ und der Komparator K₄.

Der invertierende Eingang des Komparators K₃ ist mit dem invertierenden Eingang des Komparators K₂ verbunden, während der nichtinvertierende Eingang des Komparators K₃ einerseits über den Widerstand R₁ mit dem nichtinvertierenden Eingang des Komparators K₂ verbunden ist und andererseits über den Widerstand R₂ mit Masse verbunden ist. Diese Widerstände R₁ und R₂, die einen Spannungsteiler darstellen, werden so dimensioniert, daß der über den Widerstand R₄ mit der Steuerleitung 4 verbundene Ausgang des Komparators K₃ nach Masse gezogen wird, falls der Zündspulenstrom I_{PR} den Schwellenwert
erreicht. Hierbei liegt die Spannung U_{S1} am Widerstand R₂ an.

Dann wird der aus den beiden Widerständen R₃ und R₄ gebildete Spannungsteiler wirksam und bewirkt eine definierte Absenkung des Pegels U_{1,E} auf den Wert U_{2,E} (Fig. 4c). Falls diese beiden Widerstände den gleichen Widerstandswert aufweisen, beträgt der auf der Steuerleitung 4 anliegende Pegel U_{2,E} den Wert U_{1,E}/2. Da aber dieser Pegelwert U_{2,E} größer als die Triggerschwellenspannung U_{TR} ist, bleibt der Leistungsdarlington T_{D} weiterhin leitend geschaltet bis der Transistor T₁ leitend geschaltet wird. Hierdurch ergibt sich der auf der Steuerleitung 4 anliegende zeitliche Spannungsverlauf U_{E} gemäß des Diagrammes der Figur 4c.

Der Komparator K₄ der Ansteuerstufe 3, dessen nicht invertierender Eingang einerseits über einen Widerstand R₅ mit der Spannungsquelle U_{STAB} verbunden ist und ande rerseits über den Widerstand R₆ mit Masse verbunden ist, hat die Aufgabe, aus dem Signal U_{E} gemäß des Diagrammes nach Figur 4c eine für den Mikrocomputer geeignete Schaltinformation bereitzustellen. Der invertierende Eingang des Komparators K₄ liegt direkt an der Steuerleitung 4, wodurch sich bei geeigneter Dimensionierung des aus den Widerständen R₅ und R₆ bestehenden Spannungsteilers - beispielsweise wenn am nichtinvertierenden Eingang des Komparators K₄ der Spannungspegel U_{S3} mit einem Wert von 0,75 U_{1,E} eingestellt wird (siehe Fig. 4c) - unter Zuhilfenahme des Transistors T₂ und dessen Basiswiderstandes R_{B2} ein Signalverlauf U_{A} am Ausgang des Komparators K₄ gemäß des Diagrammes nach Figur 4d ergibt. Hierbei erhöht sich der Spannungspegel U_{A} am Ausgang des Komparators K₄ von 0 V auf 5 V, wenn der Spannungspegel am invertierenden Eingang des Komparators K₄ die Spannungsschwelle U_{S3} unterschreitet (vergleiche Fig. 4c). Im Zündzeitpunkt t_{z} wird mit dem Transistor T₁ auch der Transistor T₂ vom gesperrten in den leitenden Zustand überführt, wodurch der Ausgang des Komparators K₄ auf Masse gezogen wird, das heißt, der Spannungspegel von 5 V wird auf der Leitung 4a wieder auf 0 V abgesenkt.

Der Widerstand R₇, der den Ausgang des Komparators K₄ mit der 5 V-Spannungsquelle verbindet, nimmt eine Pegelanpassung von U_{STAB} auf 5 V auf der Leitung 4a vor, falls dies die zulässigen Eingangspegel am Mikrocomputer 2 erfordern.

Der Ausgang des Komparators K₄ ist außerdem mit dem Kollektor des Transistors T₂ verbunden, während der Emitter dieses Transistors auf Masse liegt. Weiterhin ist der Basiswiderstand R_{B1} des Transistors T₁ mit dem Basiswiderstand R_{B2} des Transistors T₂ verbunden.

Das am Eingang, also auf der Leitung 4a, zum Mikrocomputer 2 stehende Signal gemäß Figur 4d muß nun von diesem ausgewertet werden, damit er dann mit Hilfe eines Regelalgorithmusses Korrekturwerte für den Ladezeitbeginn berechnen kann.

Im folgenden soll beispielhaft eine Auswertemöglichkeit eines Signals gemäß der Figur 4d mit Hilfe der Diagramme der Figuren 5a bis 5e beschrieben werden. Das Diagramm nach Figur 5a zeigt einen beispielhaften Spannungsverlauf, aus dem der Mikrocomputer 2 über die Periodendauer T die Drehzahl bestimmt. Aufgrund weiterer aktueller Meßdaten bestimmt der Mikrocomputer dann den I_{PR} - Stromladebeginn tₛ sowie den Zündzeitpunkt t_{z}.
Hierbei dient dem Mikrocomputer 2 die High-Low-Flanke des Spannungssignals als Bezugsmarke, die immer dann auftritt, wenn der mechanische Stand der Kurbelwelle des Motors einen definierten Punkt erreicht hat. Das Diagramm der Figur 5b zeigt hierzu einen möglichen Verlauf des Zündspulenstromes I_{PR}, wobei mit tₛ der Einsatzzeitpunkt der Schließzeit und mit I_{PR,S1} der oben definierte Stromschwellenwert gekennzeichnet ist. Die Figur 5c stellt den Spannungsverlauf U_{A} auf der Eingangsleitung 4a zum Mikrocomputer 2 gemäß Figur 1 dar. Die Zeitdauer tₛ ist die Sollzeit zwischen dem Erreichen des Stromschwellenwertes I_{PR, S1} und dem Zündzeitpunkt t_{z}, die beispielsweise in einem Kennlinienfeld in Abhängigkeit der Batteriespannung U_{Batt} und der Drehzahl im Mikrocomputer abgelegt ist. Die Zeitdauer t_{DI}ist die der Sollzeit t_{DS} zugeordnete Ist-Zeit, also gleich der Dauer des High-Pegels des Spannungssignals U_{A} gemäß Figur 5c. Da dem Mikrocomputer 2 der Zündzeitpunkt t_{z} bekannt ist, wird von dem Signal gemäß der Figur 5c nur die Low-High-Flanke zur Auswertung herangezogen.

Zunächst werden die aktuellen Werte der Batteriespannung und der Motordrehzahl erfaßt und aus dem entsprechenden Kennfeld der zugeordnete t_{DS}-Wert ermittelt und mit dem aus dem Signalverlauf U_{A} berechneten aktuellen t_{DI}-Wert verglichen. Falls der t_{DS}-Wert größer ist als der t_{DI} Wert, wenn also der Einsatzzeitpunkt der Schließzeit zu spät erfolgt, wie dies in der zweiten Periode des I_{PR}-t-Diagrammes der Figur 5b dargestellt ist, ergibt sich folgender Korrekturzeitwert t₁ (K₁ : Konstante):

${\text{t₁ = (t}}_{\text{DS}} {\text{-t}}_{\text{DI}} \text{) · K₁ > 0}$

Für die nachfolgende Periode ergibt sich hiermit ein korrigierter Einsatzpunkt t_{s,neu}:

${\text{t}}_{\text{s,neu}} {\text{= t}}_{\text{s,alt}} \text{- t₁.}$

Falls jedoch der Beginn der Schließzeit zu früh erfolgt, das heißt wenn der t_{DS}-Wert kleiner als der t_{DI}-Wert ist, ergibt sich folgender Korrekturzeitwert t₂:

${\text{t₂ = (t}}_{\text{DS}} {\text{- t}}_{\text{DI}} \text{) · K₂ < 0}$

(K₂: Konstante) und daraus ergibt sich der neue Einsatzzeitpunkt t_{s,neu}:

${\text{t}}_{\text{s,neu}} {\text{= t}}_{\text{s,alt}} \text{- t₂.}$

Nun kann auch der Fall eintreten, daß der Zünspulenstrom I_{PR} nicht die Stromschwelle I_{PR,S1} erreicht. Dann bleibt aber auch das Ausgangsspannungssignal U_{A} auf dem Low-Pegel, was die Unbestimmtheit der Zeitdauer t_{DI} zur Folge hat. Der tₛ-Zeitpunkt könnte für die folgende Periode in diesem Fall weiter als notwendig vorverlegt werden. Dies ist aber mit einer Erhöhung der Verlustleistung im Endstufentransistor T_{D} verbunden, insbesondere für solche Zündspulenströme I_{PR}, deren Endwerte sich knapp unterhalb des Stromschwellenwertes I_{PR,S1} befinden.

Eine qualitative Verbesserung ist in diesem Fall möglich, wenn die Zeitdauer t_{a,alt} zwischen dem Einsatzzeitpunkt der Schließzeit tₛ und dem Zeitpunkt t_{SR} gemäß Figur 5b, bei dem der Zündspulenstrom I_{PR} die Stromschwelle I_{PR,S1} erreicht, aus den Vorperioden miterfaßt und im Mikrocomputer 2 abgespeichert wird. Eine Korrekturzeit kann damit abhängig gemacht werden vom Betrag der Abweichung

${\text{I}}_{\text{PR}} {\text{- I}}_{\text{PR,S1}} \text{·}$

Die Korrekturzeit t₃ ergibt sich somit zu

${\text{t₃ = (t}}_{\text{a,alt}} {\text{- (t}}_{\text{z}} {\text{- t}}_{\text{s}} {\text{)}}_{\text{neu}} {\text{+ t}}_{\text{DS,neu}} \text{) · K₃ > 0}$

mit

${\text{t}}_{\text{a,alt}} {\text{= (t}}_{\text{SR}} {\text{- t}}_{\text{s}} {\text{)}}_{\text{alt}}$

(K₃: Konstante). Damit ergibt sich für den Einsatzzeitpunkt der Schließzeit der nächsten Periode:

${\text{t}}_{\text{s,neu}} {\text{= t}}_{\text{s,alt}} \text{- t₃.}$

Wie bereits weiter oben erwähnt, kommt es bei dem beschriebenen Auswertealgorithmus nur auf die Low-High-Flanke des Signals der Figur 5c an. Dementsprechend reicht ein durch Differentiation der H/L-Flanke des Spannungsverlaufes U_{K3} gemäß Figur 4e abgeleitetes Signal aus, um einen Spannungsverlauf U_{E} gemäß Figur 5d zu erreichen. Hiervon leitet sich dann am Ausgang der Ansteuerstufe 3 ein Signal U′_{A} gemäß der Figur 5e ab, das auf der Verbindungsleitung 4a zum Mikrocomputer 2 zur Auswertung ansteht.

Eine weitere erfindungsgemäße Ausführungsform der Schließzeitregelung zeigt die Figur 2. Hierbei stellt die Ausgangsstufe des Mikrocomputers 2 einen sogenannten Einströmerausgang bereit, der über den Schalter S₁ der Ansteuerstufe 3 geschaltet wird. Dieser Schalter S₁ verbindet die Spannungsquelle mit der Spannung U_{STAB} mit dem nichtinvertierenden Eingang des Komparators K₄, der außerdem auch mit der Steuerleitung 4 verbunden ist.
Ist der Schalter S₁ geschlossen, so fließt der Strom I₁ von der Batterie in den Widerstand R_{E}, der über Masse mit dem nichtinvertierenden Eingang des Komparators K₁ verbunden ist. Demnach liegt an diesem Eingang des Komparators K₁ die Spannung:

${\text{U}}_{\text{1,E}} {\text{= I₁ · R}}_{\text{E}} \text{.}$

Falls das Triggersignal U_{TR} am invertierenden Eingang des Komparators K₁ kleiner als der Spannungsabfall U_{1,E} am Widerstand R_{E} ist, beginnt der Zündspulenstrom I_{PR} exponentiell anzusteigen bis er den Wert I_{PR,S1} erreicht (siehe Figur 4b). Dann wird der Ausgang des Komparators K₃ welcher über einen Widerstand R₁₀ mit der Batteriespannung U_{Batt} verbunden ist, auf Massepotential gezogen. Der entsprechende Spannungsverlauf zeigt die Figur 4e. Der Schalter S₂, der mit dem nichtinvertierenden Eingang des Komparators K₁ verbunden ist, wird in Abhängigkeit von dem am Ausgang des Komparators K₃ anstehenden Potential U_{K3} so angesteuert, daß dieser Schalter immer nur dann geschlossen ist, wenn der Zündspulenstrom I_{PR} größer als die Stromschwelle I_{PR,S1} ist. Für diesen Fall ergibt sich ein Spannungssignal U_{E} gemäß der Figur 4f mit den Spannungspegeln:

${\text{U}}_{\text{1,E}} {\text{= I₁ · R}}_{\text{E}}$

und

${\text{U}}_{\text{2,E}} {\text{= (I₁ + I₂) · R}}_{\text{E}} \text{.}$

Der Unterschied zwischen dieser erfindungsgemäßen Schaltung und der Schaltung nach Figur 1 besteht darin, daß in der ausgelagerten Endstufe 1 der Widerstand R₄ nach Figur 1 nun als Widerstand R_{E} auf Masse gelegt ist und zusätzlich der Schalter S₂ und der Widerstand R₁₀ angeordnet ist. Die Ansteuerstufe 3 weist gegenüber derjenigen nach Figur 1 nur noch den Widerstand R₇ und den Komparator K₄ auf, wobei der invertierende Eingang des Komparators K₄ mit einer Vergleichsspannung U_{S4}, die über einen Spannungsteiler an U_{STAB} realisiert sein kann, beaufschlagt ist und der mit der Steuerleitung 4 verbundene nichtinvertierende Eingang über den Schalter S₁ und den Einströmer I₁ an der Spannung U_{STAB} anliegt.

Für die Aufbereitung eines Signals gemäß Figur 4f durch den Mikrocomputer 2 gilt entsprechend das für die Schaltung nach Figur 1 beschriebene, das heißt, es ergibt sich ein auf der Leitung 4a zum Mikrocomputer 2 anliegendes Signal gemäß der Figur 4d.

Eine besonders vorteilhafte Ausführungsform der Erfindung zeigt die Schaltung nach Figur 3, wonach zwei Stromschwellenwerte I_{PR,S1} und I_{PR,S2} abgefragt werden. Hierbei ist in der Schaltung der ausgelagerten Endstufe 1 der Widerstand R₂ gemäß der Figur 1 in einen aus den Widerständen R₂₁ und R₂₂ bestehenden Spannungsteiler aufgeteilt, sowie ein weiterer Widerstand R₁₁ und ein weiterer Komparator K₅ hinzugefügt worden. Der nichtinvertierende Eingang des Komparators K₃ liegt über dem Widerstand R₂₂ an Masse, während der invertierende Eingang dieses Komparators über den Widerstand R₁₁ sowohl mit dem Stromfühlershunt Rₛ als auch mit dem invertierenden Eingang des Komparators K₅ verbunden ist. Der nichtinvertierende Eingang des Komparators K₅ ist über die Widerstände R₂₁ und R₂₂ mit Masse verbunden, während der Ausgangs dieses Komparators mit dem invertierenden Eingang des Komparators K₃ in Verbindung steht. Die Schaltung der Ansteuerstufe 3 stimmt mit derjenigen nach Figur 1 überein.

Die Stromschwelle I_{PR,S1} wird durch den Komparator K₅, während die zusätzliche Stromschwelle I_{PR,S2}, die kleiner als die Stromschwelle I_{PR,S1} ist, durch den Komparator K₃ abgefragt wird; vergleiche hierzu Figur 4b. Erreicht der Zündspulenstrom I_{PR} die erste Stromschwelle I_{PR,S2}, so wird der Ausgang des Komparators K₃ nach Massepotential gezogen, wodurch der aus den Widerständen R₃ und R₄ gebildete Spannungsteiler wirksam wird, wie schon weiter oben beschrieben wurde. Dadurch wird der Pegel U_{1,E} auf den Wert U_{2,E} abgesenkt, wie in Figur 4g gezeigt ist. Wenn nun der Zündspulenstrom I_{PR} auch die zweite Stromschwelle I_{PR,S1} erreicht, wird der Ausgang des Komparators K₅, bzw. der invertierende Eingang des Komparators K₃ nach Massepotential gezogen, wodurch der Ausgang des Komparators K₃ nicht mehr auf Masse liegt. Dies hat zur Folge, daß der Spannungspegel U_{2,E} auf der Steuerleitung 4 gemäß Figur 4g wieder auf den Pegel U_{1,E} zurückgeht. Am Ausgang des Komparators K₄ der Ansteuerstufe 3 steht ein Spannungsverlauf U_{A} gemäß der Abbildung 4h an. Bei diesem Signal beschreibt die positive Flanke F1 das Erreichen der I_{PR,S2}-Schwelle und die negative Flanke F2 das Erreichen der I_{PR,S1}-Schwelle.

Diese beiden Flanken können nun im Mikrocomputer 2 für die Berechnung eines verbesserten Korrekturwertes für den Einsatzzeitpunkt der Schließzeit verwendet werden.

## Patentansprüche

1. Schließzeitregelung für Brennkraftmaschinen mit einer den Zündspulenstrom schaltenden Zündendstufe (1) und einem Mikrocomputer (2) mit seiner Ansteuerstufe (3), wobei auf der die Zündendstufe (1) und die Ansteuerstufe (3) verbindenden Steuerleitung (4), die den Stromfluß in der Primärwicklung der Zündspule bestimmenden Pegel anliegen, dadurch gekennzeichnet, daß diese Steuerleitung (4) als einzige Verbindung zwischen der Zündendstufe (1) und der Ansteuerstufe (3) bidirektional, im Sinne eines Regelkreises, genutzt wird.

2. Schließzeitregelung nach Anspruch 1, dadurch gekennzeichnet, daß das auf der Steuerleitung (4) von der Zündendstufe (1) zur Ansteuerstufe (3) gelangende Signal mit Hilfe des Mikrocomputers (2) zur Bestimmung des Einsatzzeitpunktes (tₛ) für die Schließzeit verwendet wird.

3. Schließzeitregelung nach Anspruch 2, dadurch gekennzeichnet, daß ein Schwellenwert derart definiert wird, daß bei einer Überschreitung dieses Schwellenwertes durch den Zündspulenstrom eine definierte Absenkung des auf der Steuerleitung (4) stehenden, die Schließzeit bestimmenden Pegels erfolgt, und daß die durch diese Absenkung definierte Flanke als Auswertesignal dem Mikrocomputer (2) zur Verfügung steht.

4. Schließzeitregelung nach Anspruch 2, dadurch gekennzeichnet, daß ein Schwellenwert derart definiert wird, daß bei einer Überschreitung dieses Schwellenwertes durch den Zündspulenstrom eine definierte Erhöhung des auf der Steuerleitung (4) stehenden, die Schließzeit bestimmenden Pegels erfolgt, und daß die durch diese Erhöhung definierte Flanke als Auswertesignal dem Mikrocomputer (2) zur Verfügung steht.

5. Schließzeitregelung nach Anspruch 2, dadurch gekennzeichnet, daß ein erster und ein zweiter Schwellenwert derart definiert wird, daß der zweite Schwellenwert höher liegt als der erste, und daß zunächst bei einer Überschreitung des ersten Schwellenwertes durch den Zündspulenstrom eine definierte Absenkung des auf der Steuerleitung (4) stehenden, die Schließzeit bestimmenden Pegels erfolgt, und daß bei Überschreitung des zweiten Schwellenwertes durch den Zündspulenstrom diese Absenkung des Pegels wieder rückgängig gemacht wird, und daß die durch diese Absenkung bzw. Erhöhung des Pegels definierte Flanken als Auswertesignale dem Mikrocomputer (2) zur Verfügung stehen.

6. Schließzeitregelung nach einem der Ansprüche 3 - 5, dadurch gekennzeichnet, daß die Absenkung bzw. Erhöhung des die Schließzeit bestimmenden Pegels mit Hilfe eines gesteuerten Spannungsteilers erfolgt.

7. Schließzeitregelung nach einem der Ansprüche 3 - 5, dadurch gekennzeichnet, daß die Absenkung bzw. Erhöhung des die Schließzeit bestimmenden Pegels mit Hilfe gesteuerter Einströmer, die ihren Strom in einen Arbeitswiderstand treiben, erfolgt.

8. Schließzeitregelung nach einem der Ansprüche 3 - 5, dadurch gekennzeichnet, daß die Absenkung bzw. Erhöhung des die Schließzeit bestimmenden Pegels mit Hilfe eines durch Differentiation eines Spannungssprunges, welcher mit dem Erreichen des Stromschwellenwertes auftritt, erzeugten Hilfsimpulses erfolgt.

9. Schließzeitregelung nach Anspruch 3, dadurch gekennzeichnet, daß die Stromanstiegszeit des Zündspulenstromes bis zum Erreichen der definierten Stromschwelle in jeder Periode, in der der Strom die Stromschwelle erreicht, abgespeichert wird.

10. Schließzeitregelung nach Anspruch 3 und 9, dadurch gekennzeichnet, daß beim Nichterreichen der Stromschwelle durch den Zündspulenstrom die Zeitkorrektur aus der Zeitdifferenz zwischen der im Anspruch 9 definierten Stromanstiegszeit der Vorperiode und der aktuellen Stromanstiegszeit gebildet wird.

## Claims

1. Closing period control for internal combustion engines including an ignition output stage (1) controlling the ignition coil current and a micro computer (2) with its control stage (3), wherein the levels determining the current flow in the primary winding of the ignition coil are present on the control lead (4) connecting the ignition output stage (1) and the control stage (3), characterised in that, this control lead (4), as the only connection between the ignition output Stage (1) and the control stage (3), is used bidirectionally in the sense of a servo loop.

2. Closing period control in accordance with Claim 1, characterised in that, the signal reaching the control lead (4) from the output stage (1) to the control stage (3) is used with the help of the microcomputer (2) for the determination of the onset time point (tₛ) for the closing period.

3. Closing period control in accordance with Claim 2, characterised in that, a threshold value is defined in such a way that, upon an overstepping of this threshold value by the ignition coil current, there results a defined lowering of the level present on the control lead (4) for determining the closing period and that, the flank defined by this lowering is available to the microcomputer (2) as evaluation signal.

4. Closing period control in accordance with Claim 2, characterised in that, a threshold value is defined in such a way that, upon an overstepping of this threshold value by the ignition coil current, there results a defined raising of the level present on the control lead (4) for determining the closing period and that, the flank defined by this raising is available to the microcomputer (2) as evaluation signal.

5. Closing period control in accordance with Claim 2, characterised in that, a first and a second threshold level is defined in such a way that, the second threshold level is higher than the first and that, firstly, upon an overstepping of the first threshold value by the ignition coil current, there results a defined lowering of the level present on the control lead (4) for determining the closing period and that, upon an overstepping of the second threshold value by the ignition coil current, this lowering of the level is reversed again, and that the flanks defined by this lowering or raising of the level are available to the microcomputer (2) as evaluation signals.

6. Closing period control in accordance with any of Claims 3 - 5, characterised in that, the lowering or raising of the level determining the closing period is effected with the help of a controlled voltage divider.

7. Closing period control in accordance with any of Claims 3 - 5, characterised in that, the lowering or raising of the level determining the closing period is effected with the help of controlled current sources which drive their current into a working resistor.

8. Closing period control in accordance with any of Claims 3 - 5, characterised in that, the lowering or raising of the level determining the closing period is effected with the help of an auxiliary pulse generated by differentiation of a voltage jump which occurs upon the attainment of the current threshold value.

9. Closing period control in accordance with Claim 3, characterised in that, the duration of the current increase of the ignition coil current up to the attainment of the defined current threshold is stored for each period in which the current reaches the current threshold.

10. Closing period control in accordance with Claim 3 and 9, characterised in that, for non-attainment of the current threshold by the ignition coil current, the time correction is formed from the time difference between the duration in the preceding period of the current increase defined in Claim 9 and the present duration of the current increase.

## Revendications

1. Régulation du temps de fermeture pour moteurs à combustion interne, comprenant un étage final d'allumage (1) commandant le courant traversant la bobine d'allumage et un micro-ordinateur (2) avec son étage pilote (3), dans laquelle les niveaux déterminant la circulation du courant dans l'enroulement primaire de la bobine d'allumage sont appliqués à la ligne de commande (4) reliant l'étage final d'allumage (1) et l'étage pilote (3), caractérisée en ce que cette ligne de commande (4), constituant la seule liaison entre l'étage final d'allumage (1) et l'étage pilote (3), est utilisée comme ligne bidirectionnelle dans le sens d'un circuit de réglage.

2. Régulation du temps de fermeture selon la revendication 1, caractérisée en ce que le signal parvenant depuis l'étage final d'allumage (1) par la ligne de commande (4) à l'étage pilote (3) est utilisé, à l'aide du micro-ordinateur (2), pour déterminer l'instant (tₛ) du début du temps de fermeture.

3. Régulation du temps de fermeture selon la revendication 2, caractérisée en ce qu'un seuil est défini de manière que le dépassement de ce seuil par le courant traversant la bobine d'allumage provoque un abaissement défini du niveau déterminant le temps de fermeture et appliqué à la ligne de commande (4), et que le flanc défini par cet abaissement est à la disposition du micro-ordinateur (2) comme signal à exploiter.

4. Régulation du temps de fermeture selon la revendication 2, caractérisée en ce qu'un seuil est défini de manière qu'un dépassement de ce seuil par le courant traversant la bobine d'allumage provoque un relèvement défini du niveau déterminant le temps de fermeture et appliqué à la ligne de commande (4), et que le flanc défini par ce relèvement est à la disposition du micro-ordinateur (2) comme signal à exploiter.

5. Régulation du temps de fermeture selon la revendication 2, caractérisée en ce qu un premier et un second seuil sont définis de manière que le second seuil soit plus haut que le premier et que, pour commencer, le dépassement du premier seuil par le courant traversant la bobine d'allumage provoque un abaissement défini du niveau déterminant le temps de fermeture et appliqué à la ligne de commande (4) et que, en cas de dépassement du second seuil par le courant traversant la bobine d'allumage, cet abaissement du niveau soit de nouveau annulé, et que les flancs définis par cet abaissement ou ce relèvement du niveau sont à la disposition du microordinateur (2) comme signaux à exploiter.

6. Régulation du temps de fermeture selon une des revendications 3 - 5, caractérisée en ce que l'abaissement ou le relèvement du niveau déterminant le temps de fermeture s'effectue à l'aide d'un diviseur de tension commandé.

7. Régulation du temps de fermeture selon une des revendications 3 - 5, caractérisée en ce que l'abaissement ou le relèvement du niveau déterminant le temps de fermeture s effectue à l'aide d'injecteurs de courant commandés qui injectent leur courant dans une résistance de travail.

8. Régulation du temps de fermeture selon une des revendications 3 - 5, caractérisée en ce que l'abaissement ou le relèvement du niveau déterminant le temps de fermeture s'effectue à l'aide d'une impulsion auxiliaire générée par différentiation d'une brusque variation de tension apparaissant lorsque le seuil de courant est atteint.

9. Régulation du temps de fermeture selon la revendication 3, caractérisée en ce que le temps de montée du courant traversant la bobine d'allumage, jusqu'à ce que soit atteint le seuil de courant défini, est mémorisé pour chaque période dans laquelle le courant atteint ce seuil.

10. Régulation du temps de fermeture selon les revendications 3 et 9, caractérisée en ce que, au cas où le courant traversant la bobine d'allumage n'atteint pas le seuil de courant, la correction du temps est déterminée à partir de la différence de temps entre le temps de montée du courant défini dans la revendication 9 de la période précédente et le temps de montée actuel du courant.
